# EUROPÄISCHE PATENTSCHRIFT

(11) **EP 4 001 579 B1**
(45) Veröffentlichungstag und Bekanntmachung des Hinweises auf die Patenterteilung: **31.12.2025**
(21) Anmeldenummer: 21207629.3
(22) Anmeldetag: 10.11.2021
(51) Int. Cl.: E06B 7/23, E06B 1/52, E06B 1/10, E06B 3/70, E06B 3/62

(54) **LICHTDICHTE TÜR**
LIGHT-TIGHT DOOR
PORTE ÉTANCHE À LA LUMIÈRE

(30) Priorität: 24.11.2020 DE 102020131119
(43) Veröffentlichungstag der Anmeldung: 25.05.2022
(73) Patentinhaber: Huga KG, 33335 Gütersloh (DE)
(72) Erfinder:
(74) Vertreter: KASTEL Patentanwälte PartG mbB

(56) Entgegenhaltungen:
- DE-A1- 4 421 804
- GB-A- 2 309 249
- GB-A- 2 352 262
- GB-A- 2 490 560

## Beschreibung

Die Erfindung betrifft eine Tür mit einem stumpfen Türblatt und einer Zarge, an der wenigstens eine Dichtleiste zum Abdichten eines Türspalts zwischen dem Türblatt und der Zarge angebracht ist. Außerdem betrifft die Erfindung eine Verwendung einer Dichtleiste für eine solche Tür.

Zum technologischen Hintergrund und zum Stand der Technik wird auf folgende Literaturstellen verwiesen:
[1] "Technikhandbuch Grundwissen Türen", Hörmann KG Verkaufsgesellschaft (Herausgeber), Ausgabe 1/2019, für jedermann bestellbar über das Internet www.hoermann.de
[2] Firmendruckschrift "Zimmertüren" der Hörmann KG Verkaufsgesellschaft mit dem Druckvermerk "Stand 07.2020 / Druck 07.2020 / HF 86734 de / P.xxx", heruntergeladen über das Internet am 23.11.2020.
[3] GB 2 490 560 A
[4] GB 2 309 249 A
[5] DE 44 21 804 A
[6] GB 2 352 262 A

Aus [4] bis [6] sind Verglasungen bekannt, bei denen eine Glasscheibe an einem Verglasungsrahmen gehalten ist, wobei zwischen der Glasscheibe und einem Glashaltebereich des Verglasungsrahmen eine statische Dichtung in Form einer Dichtleiste vorgesehen ist. Bei der aus [4] bekannten Verglasung ist ein äußerer Bereich der statischen Dichtleiste in Anpassung an einen weißen Verglasungsrahmen weiß ausgebildet, während ein innerer, von der anderen Seite durch die Glasscheibe sichtbarer Bereich der Dichtleiste schwarz ausgebildet ist, damit sich dort ansammelnder Dreck auf dem schwarzen Untergrund schlechter gesehen wird. In [5] ist offenbart, die Dichtung aus Elastomer mit einem übrigen Bereich des Verglasungsrahmen aus Plastomer cozuextrudieren, damit die aus Plastomer gebildeten Holme des Verglasungsrahmen miteinander verschweißt werden können. Aus [6] ist neben der oben bereits erwähnten auch in [4] offenbarten statischen Dichtung mit farblich unterschiedlich gestalteten Teilbereichen auch eine dynamische Dichtung mit farblich unterschiedlichen Teilbereichen zwischen einer Zarge und einem bewegbaren Flügel der als Fenster oder Tür ausgebildeten Verglasung vorgesehen. Während die Kunststoffzarge weiß gestaltet ist, ist der sichtbare Bereich der dynamischen Dichtung schwarz ausgebildet, um eine optische Rückmeldung darüber zu geben, ob die Dichtung vorhanden und intakt ist.

Aus [3] ist ein stumpf ausgebildete, mehrflügelige Drehflügeltür für Pflegeheime bekannt.

Wie sich aus [1], S. 79 ergibt sind die am häufigsten verwendeten Arten von Türen die Drehflügeltüren (auch Schwenktüren genannt), die einen um eine Hochachse an einer Türzarge, meist über Türbänder, gelagerten Türflügel, hier Türblatt genannt, aufweisen. Neben gefälzten Türen mit Türblättern, die einen Dickfalz oder Dünnfalz aufweisen, gibt es die stumpf einschlagenden Türen, die ein stumpfes Türblatt aufweisen, d.h. ein Türblatt, das an seinen seitlichen Schmalseiten nicht mit Falz versehen ist.

Eine Tür mit den Merkmalen des Oberbegriffs des Anspruchs 1 ist aus [2], Ausführungen auf den Seiten 1, 10, linke Seite, 13, linke Seite, 14, 38, 70, Ziff. 3, und 74-77 sowie in der Übersichtstabelle der Seiten 94 und 95, Zeilen "stumpf eckig" und S. 96 oben rechts bekannt. Wie sich aus [2], S. 13 ergibt, bietet eine stumpf einschlagende Tür mit einem Türblatt in stumpfer Ausführung eine exklusive Türansicht mit nahezu flächenbündigem Übergang zwischen Türblatt und Zarge. Diese Art von Türen ist daher besonders für Türen, wie insbesondere Zimmertüren, begehrt, die ein sehr elegantes Aussehen bieten sollen. Dazu wird oft ein heller Farbton, wie insbesondere ein Weißton oder ein heller Grauton für die Oberfläche der Tür - und entsprechend der gewünschten einheitlichen flächenbündigen Ansicht - sowohl für das Türblatt als auch für die Zarge gewünscht. Entsprechend dem hochwertigen einheitlichen Aussehen wird auch ein entsprechend einheitlicher heller Farbton über die gesamte Sichtfläche der Zarge gewünscht, die auch die in der Regel in Form einer Dichtleiste ausgebildete Türdichtung trägt.

In der Praxis wird bei derartigen Türen, auch wenn sie perfekt eingebaut und justiert sind, oft bemängelt, dass sie nicht komplett lichtdicht sind, insbesondere wenn sie als Schlafzimmertüren benutzt werden. Licht aus angrenzenden Räumen kann trotz perfekter Anlage der Dichtleisten und trotz einer üblichen Stufe in der Zarge, wo die Dichtleiste montiert ist und gegen die das Türblatt anschlägt, durch den Türspalt scheinen.

Ein solches Durchscheinen wird gemäß den derzeitigen Normen nicht als Mangel einer Tür erachtet, so dass ein von diesem Effekt überraschter Kunde keinen Anspruch auf kostenlose Nachbesserung hat. Es gilt daher bisher, die Kunden bei der Bestellung einer solchen Tür auf den möglichen Nachteil hinzuweisen. Bisherige Lösungsansätze zum Abstellen dieses Effekts sind die Wahl einer gefälzten Tür oder eine dunkle Türdichtung, beides hat jedoch die Zerstörung oder zumindest Beeinträchtigung der gewünschten hochwertigen Optik zur Folge.

Die Erfindung hat sich zur Aufgabe gestellt, eine Tür mit einer lang anhaltenden hochwertigen eleganten hellen Optik und einer größeren Kundenzufriedenheit bei Verwendung als Schlafzimmertür zu schaffen.

Zum Lösen dieser Aufgabe sieht die Erfindung eine Tür nach Anspruch 1 vor. Eine Verwendung einer Dichtleiste hierfür ist Gegenstand des Nebenanspruchs. Vorteilhafte Ausgestaltungen sind Gegenstand der Unteransprüche.

Die Erfindung schafft gemäß einem ersten Aspekt hiervon eine Tür mit einem stumpfen Türblatt und einer Zarge, an der wenigstens eine Dichtleiste zum Abdichten eines Türspalts zwischen dem Türblatt und der Zarge angebracht ist, wobei die Zarge an einer zumindest in geöffnetem Zustand der Tür sichtbaren Fläche einen hellen Farbton hat, wobei ein sich entlang der Dichtleiste erstreckender erster Teilbereich der Dichtleiste, der eine wesentliche von außen sichtbare Sichtfläche der Dichtleiste bildet, aus einem ersten Material gebildet ist und ein sich entlang der Dichtleiste erstreckender zweiter Teilbereich der Dichtung aus einem zweiten Material gebildet ist, wobei das erste Material einen höheren Lichtreflexionsfaktor und einen geringeren Lichtabsorptionsfaktor als das zweite Material aufweist.

Es ist bevorzugt, dass das erste Material einen helleren Farbton und das zweite Material einen dunkleren Farbton aufweist.

Es ist bevorzugt, dass die Sichtoberflächen des Türblatts und der Zarge den hellen Farbton aufweisen.

Es ist bevorzugt, dass der helle Farbton der Zarge oder der Tür und/oder der Farbton des ersten Materials ausgewählt sind aus einer Gruppe von helleren Farbtönen, die einen weißen Farbton, einen gelben Farbton, einen hellgrauen Farbton, einen beigen Farbton, sowie die Farbtöne RAL 1000, RAL 1001, RAL 1002, RAL 1003, RAL 1004, RAL 1005, RAL 1006, RAL 1007, RAL 1012, RAL 1013, RAL 1014, RAL 1015, RAL 1016, RAL 1017, RAL 1018, RAL 1021, RAL 1023, RAL 1026, RAL 1028, RAL 1033, RAL 1034, RAL 1037, RAL 2000, RAL 2003, RAL 2007, RAL 2008, RAL 3012, RAL 3015, RAL 3024, RAL 3026, RAL 6019, RAL 6021, RAL 6027, RAL 3034, RAL 6038, RAL 7030, RAL 7035, RAL 7038, RAL 7044, RAL 7047, RAL 8020, RAL 9001. RAL 9002. RAL 9003, RAL 9006, RAL 9010, RAL9016, RAL 9018, RAL9020 aufweist.

Es ist bevorzugt, dass der Farbton des zweiten Materials ausgewählt ist aus der Gruppe von dunkleren Farbtönen, die einen schwarzen Farbton, einen dunklen Grauton, sowie die Farbtöne RAL 1016, RAL 3007, RAL 3032, RAL 4004, RAL 4007, RAL 5004, RAL5008, RAL 5011, RAL 5022, RAL 5026, RAL 6008, RAL6009, RAL 6012, RAL 6015, RAL 6022, RAL 7000, RAL7002, RAL7005, RAL 7006, RAL 7008, RAL 7009, RAL 7010, RAL 7011, 7012, RAL 7013, RAL 7015, RAL 7016, RAL 7018, RAL 7021, RAL 7022, RAL 7024, RAL 7026, RAL 7031, RAL 7033, RAL 7039, RAL 7043, RAL 7046, RAL 7048, RAL 8001, RAL 8007, RAL 8011, RAL 8012, RAL 8014, RAL 8015, RAL 8016, RAL 8019, RAL 8022, RAL 8027, RAL 8028, RAL 9004, RAL 9005, RAL 9017, RAL 9021 aufweist. Gemäß einem weiteren Aspekt schafft die Erfindung eine Dichtleiste für eine solche Tür nach einer der voranstehenden Ausgestaltungen, umfassend einen ersten sich über die Länge der Dichtleiste erstreckenden Teilbereich aus einem ersten Material und einen zweiten sich über die Länge der Dichtleiste erstreckenden Teilbereich aus einem zweiten Material, wobei das erste Material einen höheren Lichtreflexionsfaktor und einen geringeren Lichtabsorptionsfaktor als das zweite Material aufweist.

Es ist bevorzugt, dass das erste Material einen helleren Farbton und das zweite Material einen dunkleren Farbton aufweist.

Es ist bevorzugt, dass der Farbton des ersten Materials ausgewählt sind aus einer Gruppe von helleren Farbtönen, die einen weißen Farbton, einen gelben Farbton, einen hellgrauen Farbton, einen beigen Farbton, sowie die Farbtöne RAL 1000, RAL 1001, RAL 1002, RAL 1003, RAL 1004, RAL 1005, RAL 1006, RAL 1007, RAL 1012, RAL 1013, RAL 1014, RAL 1015, RAL 1016, RAL 1017, RAL 1018, RAL 1021, RAL 1023, RAL 1026, RAL 1028, RAL 1033, RAL 1034, RAL 1037, RAL 2000, RAL 2003, RAL 2007, RAL 2008, RAL 3012, RAL 3015, RAL 3024, RAL 3026, RAL 6019, RAL 6021, RAL 6027, RAL 3034, RAL 6038, RAL 7030, RAL 7035, RAL 7038, RAL 7044, RAL 7047, RAL 8020, RAL 9001. RAL 9002. RAL 9003, RAL 9006, RAL 9010, RAL9016, RAL 9018, RAL9020 aufweist.

Es ist bevorzugt, dass der Farbton des zweiten Materials ausgewählt ist aus der Gruppe von dunkleren Farbtönen, die einen schwarzen Farbton, einen dunklen Grauton, sowie die Farbtöne RAL 1016, RAL 3007, RAL 3032, RAL 4004, RAL 4007, RAL 5004, RAL5008, RAL 5011, RAL 5022, RAL 5026, RAL 6008, RAL6009, RAL 6012, RAL 6015, RAL 6022, RAL 7000, RAL7002, RAL7005, RAL 7006, RAL 7008, RAL 7009, RAL 7010, RAL 7011, 7012, RAL 7013, RAL 7015, RAL 7016, RAL 7018, RAL 7021, RAL 7022, RAL 7024, RAL 7026, RAL 7031, RAL 7033, RAL 7039, RAL 7043, RAL 7046, RAL 7048, RAL 8001, RAL 8007, RAL 8011, RAL 8012, RAL 8014, RAL 8015, RAL 8016, RAL 8019, RAL 8022, RAL 8027, RAL 8028, RAL 9004, RAL 9005, RAL 9017, RAL 9021 aufweist.

Es ist bevorzugt, dass das erste und das zweite Material jeweils Kunststoff sind, dass das zweite Material dem ersten Material mit zugesetzten Farbpigmenten entspricht.

Es ist bevorzugt, dass die Dichtleiste durch Koextrusion aus wenigstens dem ersten und dem zweiten Material gebildet ist.

Es ist bevorzugt, dass die Dichtleiste im Querschnitt gesehen einen Fußbereich zum Befestigen an einer Längsnut der Zarge und einen Lippenbereich zum Bilden wenigstens einer elastischen Dichtlippe aufweist, wobei Lippenbereich einen äußeren Oberflächenbereich zum Anlegen an dem Türblatt im geschlossenen Zustand der Tür und einen Stützkörperbereich zum Stützen des Oberflächenbereichs aufweist und wobei der Oberflächenbereich den ersten Teilbereich bildet und der zweite Teilbereich an dem Stützkörperbereich ausgebildet ist oder durch den Stützkörperbereich gebildet ist.

Es ist bevorzugt, dass sich der zweite Teilbereich im geschlossenen Zustand der Tür zumindest über einen Großteil des Türspalts erstreckt.

Erfindungsgemäß ist vorgesehen, dass die Tür als stumpf einschlagende Drehflügeltür ausgebildet ist.

Erfindungsgemäß ist vorgesehen, dass die Tür als Zimmertür zur Verwendung als Schlafzimmertür ausgebildet ist.

Erfindungsgemäß ist weiter vorgesehen, dass das Türblatt aus einer durchgängigen Platte ohne Fugen oder Fensterausschnitte gebildet ist.

Es ist bevorzugt, dass das Türblatt und/oder die Zarge auf der Basis von Holzwerkstoffen gebildet sind.

Vorteilhafte Ausgestaltungen der Erfindung betreffen eine Dichtung für eine Tür, welche "lichtdicht" sein soll. Das "Licht durchscheinen" durch das Material wird immer wieder beim Kunden bemängelt, insbesondere bei stumpfen Türen und bei Türen zum Schlafzimmer, wobei die eigentliche Profilform der Dichtung unerheblich ist. Die Eigenschaft "lichtdicht" lässt sich bisher nur schwierig durch Änderung der Profilform der Dichtung erreichen, zumal die Profilform aufgrund anderer Vorgaben wie leichte Befestigungsmöglichkeit, gute Schallisolierung, gute Isolierung gegen Durchzug, Anpassen an Türform usw. gewählt wird.

Insbesondere bei Dichtungen in der Farbe Weiß kommt es zu einem "Licht durch scheinen" durch das Material, obwohl die Dichtung an den Flächen komplett anliegt. Das Licht wird dabei im weißen Material der Dichtung hin und her reflektiert und damit auch durch das Material transportiert.

Bei vorteilhaften Ausgestaltungen der Erfindung wird dieses Problem mit einer Farbzumischung in Teilbereichen der Dichtung gelöst.

Das Extrusionswerkzeug zum Herstellen der als Dichtleiste ausgebildeten Dichtung wird dabei als sogenanntes Co-Ex-Werkzeug (alternativ auch als Tri-Ex-Werkzeug) ausgebildet. Es werden bei der Herstellung verschiedene Farben gleichzeitig durch das Werkzeug gespritzt.

Grundsätzlich sind Co-Ex-Werkzeuge im Extrusionsbereich schon bekannt, um Dichtleisten mit Teilbereichen aus Materialien in verschiedenen Shore-Härten zu kombinieren. Das Problem "lichtdicht" wurde dabei bisher nicht angegangen.

Die Dichtungsgeometrien, insbesondere die Querschnittsformen der Dichtungsleiste können sehr unterschiedlich sein. Bevorzugt wird der Teilbereich, der bei Ansicht auf die eingebaute Dichtleiste die sichtbare Oberfläche bildet, - zumeist der äußere Bereich - aus einem Material mit einer an das Aussehen der Umgebung der Dichtleiste, d.h. an die Farbe der Zarge und/oder des Türblatts, angepassten hellen Farbe gebildet, während ein darunter oder dahinter liegender Teilbereich, der sich vorzugsweise bei entsprechend im Schließzustand der Tür komprimierten Zustand der Dichtleiste über den Türspalt hinweg erstreckt, aus einem Material mit dunklerer Farbe gebildet wird.

Dies erfolgt unabhängig von der Dichtungsform und unabhängig davon, ob bestimmte Dichtungsteile von der Härte variieren oder weiteres Material (z.B. ein Dehnungsfaden) mit in der Dichtung eingearbeitet wird.

Als Farben für den äußeren Bereich kommen vorzugsweise alle weißen Farbtöne (z.B. RAL 1013, RAL 1014, RAL 1015, RAL 9001, RAL 9002, RAL 9003, RAL9010, RAL 9016) und auch helle grau Töne (z.B. RAL 7035, RAL7044, RAL 7047) in Betracht.

Um die eigentliche Lichtdichtheit zu erreichen sind schwarze Farben oder dunkle Grautöne in wenigstens einem inneren oder hinteren Teilbereich vorteilhaft.

Man würde dies aber auch mit anderen Farben erreichen, da Dichtungen aus von weiß oder hellgrau abweichenden Farben von sich aus schon meist sehr lichtdicht sind.

Im Unterschied dazu ist bei vorzugsweise der wesentliche, sichtbare Teil der Dichtung in einem helleren, bevorzugt weißen, Farbton ausgebildet.

Ausführungsbeispiele der Erfindung werden im Folgenden anhand der beigefügten Zeichnungen näher erläutert. Darin zeigt:
- Fig. 1: eine schematische Querschnittsdarstellung durch einen Teilbereich einer Tür mit einer Dichtleiste gemäß einem Ausführungsbeispiel und
- Fig. 2 bis 7: jeweils eine schematische Querschnittsdarstellung der Dichtleiste für die Tür von Fig. 1 gemäß unterschiedlichen Ausführungsbeispielen.

Fig. 1 zeigt einen Horizontalquerschnitt durch eine Tür 10 in Form einer Zimmertür, wie sie für die Zimmer, einschließlich mindestens eines Schlafzimmers, einer Wohnung oder eines Wohnhauses oder eines Hotels zu verwenden ist. Die Tür 10 ist als stumpf einschlagende Drehflügeltür (zur Begriffsbestimmung siehe [1]) ausgebildet und weist eine an einer Wandung 12 befestigte Zarge 14 und ein an der Zarge 14 mittels nicht dargestellter Türbänder um eine Hochachse schwenkbar angelenktes Türblatt 16 auf. Das Türblatt 16 ist stumpf ausgeführt.

Die Zarge 14 ist beispielsweise als Umfassungszarge ausgebildet. Zumindest jeder vertikal anzuordnende Zargenholm 17 der Zarge 14 weist eine Stufenausnehmung 18 auf, in die das Türblatt 16 mit seinem Schmalseitenbereich 20 im gezeigten geschlossenen Zustand der Tür 10 vollständig aufgenommen wird. Dadurch ergibt sich auf der in Fig. 1 unten dargestellten Bandseite der Tür 10 ein im Wesentlichen bündiger Übergang zwischen Türblatt 16 und Zarge 14.

Von den beiden vertikal anzuordnenden Zargenholmen 17 ist nur einer dargestellt, im Bereich des anderen Zargenholms ist die Tür 10 im Wesentlichen spiegelbildlich wie in Fig. 1 dargestellt ausgebildet. Auch der an dem Türsturz ausgebildete obere Bereich der Tür 10 kann entsprechend mit einem entsprechend wie in Fig. 1 ausgebildeten oberen horizontal anzuordnenden Zargenholm 17 ausgebildet sein.

Das Türblatt 16 ist im Wesentlichen aus einer fugenlosen und lichtdichten Platte gebildet, die in üblicher Weise mit nicht dargestellten Türbeschlägen, wie Türbändern, Türdrückern und eventuell einem Schloss, wie z.B. Einsteckschloss, versehen ist.

Die Zarge 14 und das Türblatt 16 sind in einer bevorzugten Ausgestaltung im Wesentlichen aus beschichteten Holzwerkstoffen ausgebildet, wie dies in der Literaturstelle [2] näher gezeigt und beschrieben ist. Der Haupt-Farbton der Beschichtung ist bei den hier interessierenden Ausgestaltungen ein heller Farbton, insbesondere ein weißer Farbton. Weitere Beispiele für einen derartigen hellen Farbton sind ein gelber Farbton, ein hellgrauer Farbton, ein beiger Farbton, sowie die Farbtöne RAL 1000, RAL 1001, RAL 1002, RAL 1003, RAL 1004, RAL 1005, RAL 1006, RAL 1007, RAL 1012, RAL 1013, RAL 1014, RAL 1015, RAL 1016, RAL 1017, RAL 1018, RAL 1021, RAL 1023, RAL 1026, RAL 1028, RAL 1033, RAL 1034, RAL 1037, RAL 2000, RAL 2003, RAL 2007, RAL 2008, RAL 3012, RAL 3015, RAL 3024, RAL 3026, RAL 6019, RAL 6021, RAL 6027, RAL 3034, RAL 6038, RAL 7030, RAL 7035, RAL 7038, RAL 7044, RAL 7047, RAL 8020, RAL 9001. RAL 9002. RAL 9003, RAL 9006, RAL 9010, RAL9016, RAL 9018, RAL9020. Selbstverständlich kann die Tür 10 mehrere solcher Farbtöne aufweisen, z.B. in Form eines Musters, einer Maserung oder dergleichen.

Entsprechend hat die Tür 10 mit Zarge 14 und Türblatt 16 insgesamt eine helle Farbe.

An derjenigen Stufenflanke 21 der Stufenausnehmung 18, gegen die das Türblatt 16 sich zum Schließen hin bewegt, ist bei jedem Zargenholm 17 eine Dichtung in Form einer Dichtleiste 22 vorgesehen, von der unterschiedliche Ausführungsbeispiele im Detail in den Figuren 2 bis 7 dargestellt ist.

Die Dichtleiste 22 ist zumindest bereichsweise elastisch ausgebildet und ist insbesondere aus Kunststoff oder dergleichen extrudierbaren elastischen Materialien gebildet.

Die Dichtleiste 22 hat einen äußeren ersten Teilbereich 24, der im eingebauten Zustand, wie er in Fig. 1 gezeigt ist, die im Wesentlichen von außen sichtbare Sichtoberfläche 25 bildet. Der erste Teilbereich 24 ist aus einem ersten Material 26 gebildet, dessen Haupt-Farbton ein heller Farbton ist, der möglichst dem Haupt-Farbton der Zarge 14 entspricht. Insbesondere ist das erste Material 26 ein in einem weißen oder hellgrauen Farbton (oder in einem der anderen oben angegebenen hellen Farbton) durchgefärbtes Kunststoffmaterial.

Die Dichtleiste 22 hat weiter einen zweiten Teilbereich 28 aus einem zweiten Material 30, das gegenüber dem ersten Material 26 ein größeres Lichtabsorptionsvermögen und ein kleineres Lichtreflexionsvermögen hat. Bevorzugt hat das zweite Material 30 gegenüber dem ersten Material 26 einen dunkleren Farbton. Insbesondere ist das zweite Material ein in dem dunkleren Farbton durchgefärbtes Kunststoffmaterial.

Bei einer bevorzugten Ausgestaltung unterscheidet sich das zweite Material 30 von dem ersten Material 26 nur durch zusätzlich zugesetzte dunkle Farbpigmente. Beispiele für den dunkleren Farbton sind schwarze Farbtöne, dunkle Grautöne, sowie die Farbtöne RAL 1016, RAL 3007, RAL 3032, RAL 4004, RAL 4007, RAL 5004, RAL5008, RAL 5011, RAL 5022, RAL 5026, RAL 6008, RAL6009, RAL 6012, RAL 6015, RAL 6022, RAL 7000, RAL7002, RAL7005, RAL 7006, RAL 7008, RAL 7009, RAL 7010, RAL 7011, 7012, RAL 7013, RAL 7015, RAL 7016, RAL 7018, RAL 7021, RAL 7022, RAL 7024, RAL 7026, RAL 7031, RAL 7033, RAL 7039, RAL 7043, RAL 7046, RAL 7048, RAL 8001, RAL 8007, RAL 8011, RAL 8012, RAL 8014, RAL 8015, RAL 8016, RAL 8019, RAL 8022, RAL 8027, RAL 8028, RAL 9004, RAL 9005, RAL 9017, RAL 9021.

Die Dichtleiste 22 kann unterschiedliche Profilausgestaltungen haben, die in den Fig. 2 bis 7 gezeigte Querschnittskontur ist hier nur als Beispiel anzusehen.

Insbesondere hat die Dichtleiste 22 einen Fußbereich 32, der zur Befestigung an dem entsprechenden Türelement - hier der Zarge 14 - dient, und einen Lippenbereich 34, der gegen das andere Türelement - hier z.B. das Türblatt 16 - im geschlossenen Zustand dichtend anliegt und dabei elastisch verformt wird. Der Fußbereich 32 und der Lippenbereich 34 können aus unterschiedlichen Kunststoffmaterialien mit unterschiedlicher Härte und/oder Elastizität koextrudiert sein.

Der Fußbereich 32 kann eine Basis 32a aufweisen, von der ein Befestigungsflansch 32b vorsteht. Der Befestigungsflansch 32b kann insbesondere in eine Dichtungsnut 15 der Zarge 14 eingepresst werden, um die Dichtleiste 22 an der Zarge 14 lösbar zu befestigen.

Der Lippenbereich 34 weist vorzugsweise wenigstens eine Dichtlippe 36, 38 auf und kann auch wenigstens eine Hohlkammer 40 aufweisen.

Der erste Teilbereich 24 ist insbesondere an der wenigstens einen Dichtlippe 36 und bei mehreren Dichtlippen wenigstens an einer äußeren Dichtlippe 36 ausgebildet. Der zweite Teilbereich 28 ist ebenfalls zumindest teilweise an dem Lippenbereich 34 ausgebildet, er kann sich auch über andere Bereiche der Dichtleiste 22, wie insbesondere den Fußbereich 32 erstrecken.

Der zweite Teilbereich 28 ist in Sichtrichtung von außen auf die eingebaute Dichtleiste 22 zu gesehen hinter dem ersten Teilbereich 24 angeordnet, so dass er im eingebauten Zustand von außen nicht zu sehen ist. Er hat die Funktion, die im Aussehen helle Dichtleiste im Schließzustand der Tür 10 lichtdicht zu machen.

Insbesondere ist der zweite Teilbereich 28 derart in dem Lippenbereich angeordnet, dass er im Schließzustand der Tür 10 und damit im komprimierten Zustand des Lippenbereichs 34 zumindest einen Großteil des zwischen Türblatt 16 und Zarge 14 verbleibenden Türspalts 42 überbrückt.

Wie in Fig. 2 dargestellt, kann es hierzu ausreichen, wenn der zweite Teilbereich 28 nur an einer Stützstrebe 44 einer Dichtlippe 36 ausgebildet ist. Die Fig. 3 bis 7 zeigen weitere mögliche Anordnungen und Ausbreitungen des zweiten Teilbereichs 28. Allgemein ist der zweite Teilbereich 28 so anzuordnen, dass Licht daran gehindert wird, durch Reflexion in der Dichtung durch den Türspalt geleitet wird. Hierzu sind unterschiedliche Beispiele in den Fig. 2 bis 7 dargestellt.

Der erste Teilbereich 24 und der zweite Teilbereich 28 sind durch Koextrusion zumindest des ersten Materials 26 und des zweiten Materials 30 beim Herstellen der Dichtleiste 22 gebildet. Wie oben angedeutet, kann die Dichtleiste 22 noch aus mehr als zwei Materialien koextrudiert sein, z.B. ist der Fußbereich 32 aus einem gegenüber dem Lippenbereich 34 steiferen oder härterem Material ausgebildet. Dabei kann zum Bilden des ersten Teilbereichs 24 heller Farbstoff zugesetzt werden und zum Bilden des zweiten Teilbereichs 28 kann dunkler Farbstoff zugesetzt werden.

Durch diese verblüffend einfache Maßnahme lässt sich ein einheitliches helles Aussehen der Zarge 14 einschließlich der Dichtleiste 22 oder insbesondere auch der gesamten Tür 10 erreichen. Da der erste Teilbereich 24 aus einem durchgefärbten hellen Kunststoff gebildet ist, bleibt dieser Eindruck auch bei einem Verschleiß der Dichtlippe 36 durch Reibung erhalten. Umgekehrt fällt selbst ein Abrieb der Dichtlippe 36 an dem hellen Türblatt 16 farblich nicht auf. Somit bleibt der elegante helle Farbton der Tür 10 auch nach längerem Gebrauch erhalten. Dennoch wird Licht bei geschlossener Tür 10 nicht in der Dichtleiste 22 weiterreflektiert und durchgelassen, so dass die Tür 10 auch bei großen Helligkeitsunterschieden zwischen den durch die Tür 10 getrennten Räumen im Bereich des durch die Dichtleiste 22 abgedichteten Türspalts absolut lichtdicht bleibt.

Für weitere Einzelheiten und mögliche Ausgestaltungen der Tür 10 wird auf die Literaturstelle [2] verwiesen.

Bei weiteren, nicht dargestellten Ausführungen ist eine entsprechende Dichtleiste 22 mit dem ersten und zweiten Teilbereich 24, 28 an dem Türblatt 16 befestigt. Wenngleich der Effekt der unterschiedlich Licht reflektierenden und absorbierenden Teilbereiche 24, 28 am größten bei der dargestellten stumpf einschlagenden Drehflügeltür ist, kann er auch bei anderen Türarten zu Verbesserung der Lichtdichtheit eingesetzt werden, wenn eine Dichtung ein entsprechend ihrer Umgebung helles Aussehen haben soll. Die Zarge 14 kann auch andere Formen aufweisen, z.B. als Eckzarge ausgebildet sein, und auch aus anderen Materialien, z.B. Metall, insbesondere Stahl, gebildet sein. Auch das Türblatt 16 kann aus anderen Materialien gebildet sein. Das Türblatt 16 ist vorzugsweise fugenlos und hat auch sonst keine Durchbrüche, die Licht durchlassen würden.

Um eine besonders elegante helle Tür 10 zu schaffen, die auch perfekt als Schlafzimmertür einsetzbar ist, ist eine Tür 10 mit einem stumpfen Türblatt 16 und einer Zarge 14 vorgeschlagen worden, an der wenigstens eine Dichtleiste (22) zum Abdichten eines Türspalts 42 zwischen dem Türblatt 16 und der Zarge angebracht ist, wobei die Zarge 14 an einer zumindest in geöffnetem Zustand der Tür 10 sichtbaren Fläche einen hellen Farbton hat, wobei ein sich entlang der Dichtleiste 22 erstreckender erster Teilbereich 24 der Dichtleiste 22, der eine von außen sichtbare Sichtoberfläche der Dichtleiste 22 bildet, aus einem ersten Material 28 gebildet ist und ein sich entlang der Dichtleiste 22 erstreckender zweiter Teilbereich 28 der Dichtleiste 22 aus einem zweiten Material 30 gebildet ist, wobei das erste Material 26 einen höheren Lichtreflexionsfaktor und einen geringeren Lichtabsorptionsfaktor als das zweite Material 30 aufweist. Außerdem ist eine entsprechende Dichtleiste 22 für eine solche Tür 10 vorgeschlagen worden.

### Bezugszeichenliste:

- 10: Tür
- 12: Wandung
- 14: Zarge
- 15: Dichtungsnut
- 16: Türblatt
- 17: Zargenholm
- 18: Stufenausnehmung
- 20: Schmalseitenbereich
- 22: Dichtleiste
- 24: erster Teilbereich
- 25: Sichtoberfläche
- 26: erstes Material
- 28: zweiter Teilbereich
- 30: zweites Material
- 32: Fußbereich
- 32a: Basis
- 32b: Befestigungsflansch
- 34: Lippenbereich
- 36: äußere Dichtlippe
- 38: innere Dichtlippe
- 40: Hohlkammer
- 42: Türspalt
- 44: Stützstrebe (Beispiel für Stützkörperbereich)

## Patentansprüche

1. Tür (10), ausgebildet als stumpf einschlagende Drehflügeltür in Form einer Zimmertür zur Verwendung als Schlafzimmertür, mit einem stumpfen Türblatt (16), das aus einer durchgängigen fugenlosen und lichtdichten Platte gebildet ist, und einer Zarge (14), an der wenigstens eine Dichtleiste (22) zum Abdichten eines Türspalts (42) zwischen dem Türblatt (16) und der Zarge angebracht ist, wobei die Zarge (14) an einer zumindest in geöffnetem Zustand der Tür (10) sichtbaren Fläche einen hellen Farbton hat, **dadurch gekennzeichnet,**
**dass** ein sich entlang der Dichtleiste (22) erstreckender erster Teilbereich (24) der Dichtleiste (22), der eine von außen sichtbare Sichtoberfläche (25) der Dichtleiste (22) bildet, aus einem ersten Material (28) gebildet ist und ein sich entlang der Dichtleiste (22) erstreckender zweiter Teilbereich (28) der Dichtleiste (22) aus einem zweiten Material (30) gebildet ist, wobei das erste Material (26) einen höheren Lichtreflexionsfaktor und einen geringeren Lichtabsorptionsfaktor als das zweite Material (30) aufweist.

2. Tür (10) nach Anspruch 1, **dadurch gekennzeichnet,**
**dass** die Sichtoberflächen des Türblatts (16) und der Zarge (14) den hellen Farbton aufweisen.

3. Tür (10) nach Anspruch 1 oder 2, **dadurch gekennzeichnet,**
**dass** der helle Farbton der Zarge (14) oder der helle Farbton der Zarge (14) und der Farbton des ersten Materials (26) ausgewählt sind aus einer Gruppe von Farbtönen, die einen weißen Farbton, einen gelben Farbton, einen hellgrauen Farbton, einen beigen Farbton, sowie die Farbtöne RAL 1000, RAL 1001, RAL 1002, RAL 1003, RAL 1004, RAL 1005, RAL 1006, RAL 1007, RAL 1012, RAL 1013, RAL 1014, RAL 1015, RAL 1016, RAL 1017, RAL 1018, RAL 1021, RAL 1023, RAL 1026, RAL 1028, RAL 1033, RAL 1034, RAL 1037, RAL 2000, RAL 2003, RAL 2007, RAL 2008, RAL 3012, RAL 3015, RAL 3024, RAL 3026, RAL 6019, RAL 6021, RAL 6027, RAL 3034, RAL 6038, RAL 7030, RAL 7035, RAL 7038, RAL 7044, RAL 7047, RAL 8020, RAL 9001. RAL 9002. RAL 9003, RAL 9006, RAL 9010, RAL9016, RAL 9018, RAL9020 aufweist.

4. Tür (10) nach einem der voranstehenden Ansprüche, **dadurch gekennzeichnet,**
**dass** sich der zweite Teilbereich (28) im geschlossenen Zustand der Tür (10) zumindest über einen Großteil des Türspalts (42) erstreckt.

5. Tür (10) nach einem der voranstehenden Ansprüche, **dadurch gekennzeichnet,**
**dass** das Türblatt (16) und/oder die Zarge (14) auf der Basis von Holzwerkstoffen gebildet sind.

6. Tür (10) nach einem der voranstehenden Ansprüche, **dadurch gekennzeichnet,**
**dass** das erste Material (28) einen helleren Farbton und das zweite Material (30) einen dunkleren Farbton aufweist.

7. Tür (10) nach einem der voranstehenden Ansprüche, **dadurch gekennzeichnet,**
**dass** der Farbton des zweiten Materials (30) ausgewählt ist aus der Gruppe von dunkleren Farbtönen, die einen schwarzen Farbton, einen dunklen Grauton, sowie die Farbtöne RAL 1016, RAL 3007, RAL 3032, RAL 4004, RAL 4007, RAL 5004, RAL5008, RAL 5011, RAL 5022, RAL 5026, RAL 6008, RAL6009, RAL 6012, RAL 6015, RAL 6022, RAL 7000, RAL7002, RAL7005, RAL 7006, RAL 7008, RAL 7009, RAL 7010, RAL 7011, 7012, RAL 7013, RAL 7015, RAL 7016, RAL 7018, RAL 7021, RAL 7022, RAL 7024, RAL 7026, RAL 7031, RAL 7033, RAL 7039, RAL 7043, RAL 7046, RAL 7048, RAL 8001, RAL 8007, RAL 8011, RAL 8012, RAL 8014, RAL 8015, RAL 8016, RAL 8019, RAL 8022, RAL 8027, RAL 8028, RAL 9004, RAL 9005, RAL 9017, RAL 9021 aufweist.

8. Tür (10) nach einem der voranstehenden Ansprüche, **dadurch gekennzeichnet, dass** das erste (28) und das zweite Material (30) jeweils Kunststoff sind.

9. Tür (10) nach einem der voranstehenden Ansprüche, **dadurch gekennzeichnet, dass** das zweite Material (30) dem ersten Material (28) mit zugesetzten Farbpigmenten entspricht.

10. Tür (10) nach einem der voranstehenden Ansprüche, **dadurch gekennzeichnet, dass** die Dichtleiste (22) durch Koextrusion aus wenigstens dem ersten und dem zweiten Material (26, 30) gebildet ist.

11. Tür (10) nach einem der voranstehenden Ansprüche, **dadurch gekennzeichnet,**
**dass** die Dichtleiste (22) im Querschnitt gesehen einen Fußbereich (32) zum Befestigen an einer Dichtungsnut (15) der Zarge (14) und einen Lippenbereich (34) zum Bilden wenigstens einer elastischen Dichtlippe (36, 38) aufweist, wobei der Lippenbereich (34) einen äußeren Oberflächenbereich zum Anlegen an dem Türblatt (16) im geschlossenen Zustand der Tür (10) und einen Stützkörperbereich (44) zum Stützen des Oberflächenbereichs aufweist und wobei der Oberflächenbereich den ersten Teilbereich (24) bildet und der zweite Teilbereich (28) an dem Stützkörperbereich (44) ausgebildet ist oder durch den Stützkörperbereich (44) gebildet ist.

12. Tür (10) nach einem der voranstehenden Ansprüche, **dadurch gekennzeichnet,**
**dass** der Farbton des ersten Materials (30) ausgewählt sind aus einer Gruppe von helleren Farbtönen, die einen weißen Farbton, einen gelben Farbton, einen hellgrauen Farbton, einen beigen Farbton, sowie die Farbtöne RAL 1000, RAL 1001, RAL 1002, RAL 1003, RAL 1004, RAL 1005, RAL 1006, RAL 1007, RAL 1012, RAL 1013, RAL 1014, RAL 1015, RAL 1016, RAL 1017, RAL 1018, RAL 1021, RAL 1023, RAL 1026, RAL 1028, RAL 1033, RAL 1034, RAL 1037, RAL 2000, RAL 2003, RAL 2007, RAL 2008, RAL 3012, RAL 3015, RAL 3024, RAL 3026, RAL 6019, RAL 6021, RAL 6027, RAL 3034, RAL 6038, RAL 7030, RAL 7035, RAL 7038, RAL 7044, RAL 7047, RAL 8020, RAL 9001. RAL 9002. RAL 9003, RAL 9006, RAL 9010, RAL9016, RAL 9018, RAL9020 aufweist.

13. Verwendung einer Dichtleiste (22) , die einen ersten sich über die Länge der Dichtleiste (22) erstreckenden Teilbereich (24) aus einem ersten Material (26) und einen zweiten sich über die Länge der Dichtleiste (22) erstreckenden Teilbereich (28) aus einem zweiten Material (30) umfasst, wobei das erste Material (26) einen höheren Lichtreflexionsfaktor und einen geringeren Lichtabsorptionsfaktor als das zweite Material (30) aufweist. als Dichtleiste (22) zum Abdichten eines Türspalts (42), die zwischen einem Türblatt (16) und einer Zarge (14) einer Tür (10) angebracht ist, wobei die Tür (10) als stumpf einschlagende Drehflügeltür in Form einer Zimmertür zur Verwendung als Schlafzimmertür ausgebildet ist und das stumpfe Türblatt (16), das aus einer durchgängigen fugenlosen und lichtdichten Platte gebildet ist, und die Zarge (14) aufweist, die an einer zumindest in geöffnetem Zustand der Tür (10) sichtbaren Fläche einen hellen Farbton hat, wobei der sich entlang der Dichtleiste (22) erstreckende erste Teilbereich (24) der Dichtleiste (22) eine von außen sichtbare Sichtoberfläche (25) der Dichtleiste (22) bildet.

## Claims

1. Door (10) designed as a flush-closing pivot door in the form of a room door for use as a bedroom door, with a flush door leaf (16) formed from a continuous, jointless, and light-tight panel, and a frame (14) to which at least one sealing strip (22) is attached for sealing a door gap (42) between the door leaf (16) and the frame, wherein the frame (14) has a light color on a surface that is visible at least when the door (10) is open, **characterized in that**
a first section (24) of the sealing strip (22) extending along the sealing strip (22), which forms a visible surface (25) of the sealing strip (22) visible from the outside, is formed from a first material (28), and a second section (28) of the sealing strip (22) extending along the sealing strip (22) is formed from a second material (30), wherein the first material (26) has a higher light reflection factor and a lower light absorption factor than the second material (30).

2. Door (10) according to claim 1, **characterized in that**
the visible surfaces of the door leaf (16) and the frame (14) have the light color tone.

3. Door (10) according to claim 1 or 2, **characterized in that** the light color tone of the frame (14) or the light color tone of the frame (14) and the color tone of the first material (26) are selected from a group of color tones comprising a white color tone, a yellow color tone, a light gray color tone, a beige color tone, and the color tones RAL 1000, RAL 1001, RAL 1002, RAL 1003, RAL 1004, RAL 1005, RAL 1006, RAL 1007, RAL 1012, RAL 1013, RAL 1014, RAL 1015, RAL 1016, RAL 1017, RAL 1018, RAL 1021, RAL 1023, RAL1026, RAL 1028, RAL 1033, RAL 1034, RAL 1037, RAL 2000, RAL 2003, RAL 2007, RAL 2008, RAL 3012, RAL 3015, RAL 3024, RAL 3026, RAL 6019, RAL 6021, RAL 6027, RAL 3034, RAL 6038, RAL 7030, RAL 7035, RAL 7038, RAL 7044, RAL 7047, RAL 8020, RAL 9001, RAL 9002, RAL 9003, RAL 9006, RAL 9010, RAL 9016, RAL 9018, RAL 9020.

4. Door (10) according to any of the preceding claims, **characterized in that** the second section (28) extends over at least a large part of the door gap (42) when the door (10) is closed.

5. Door (10) according to any of the preceding claims, **characterized in that** the door leaf (16) and/or the frame (14) are formed on the basis of wood-based materials.

6. Door (10) according to any of the preceding claims, **characterized in that** the first material (28) has a lighter color tone and the second material (30) has a darker color tone.

7. Door (10) according to any of the preceding claims, **characterized in that** the color tone of the second material (30) is selected from the group of darker color tones comprising a black color tone, a dark gray tone, and the color tones RAL 1016, RAL 3007, RAL 3032, RAL 4004, RAL 4007, RAL 5004, RAL 5008, RAL 5011, RAL 5022, RAL 5026, RAL 6008, RAL 6009, RAL 6012, RAL 6015, RAL 6022, RAL 7000, RAL 7002, RAL 7005, RAL 7006, RAL 7008, RAL 7009, RAL 7010, RAL 7011, 7012, RAL 7013, RAL 7015, RAL 7016, RAL 7018, RAL 7021, RAL 7022, RAL 7024, RAL 7026, RAL 7031, RAL 7033, RAL 7039, RAL 7043, RAL 7046, RAL 7048, RAL 8001, RAL 8007, RAL 8011, RAL 8012, RAL 8014, RAL 8015, RAL 8016, RAL 8019, RAL 8022, RAL 8027, RAL 8028, RAL 9004, RAL 9005, RAL 9017, RAL 9021.

8. Door (10) according to any of the preceding claims, **characterized in that** the first (28) and second (30) materials are each plastic.

9. Door (10) according to any of the preceding claims, **characterized in that** the second material (30) corresponds to the first material (28) with added color pigments.

10. Door (10) according to any of the preceding claims, **characterized in that** the sealing strip (22) is formed by coextrusion from at least the first and the second material (26, 30).

11. Door (10) according to any of the preceding claims, **characterized in that** the sealing strip (22), viewed in cross-section, has a base region (32) for fastening to a sealing groove (15) of the frame (14) and a lip region (34) for forming at least one elastic sealing lip (36, 38), wherein the lip region (34) has an outer surface region for bearing against the door leaf (16) when the door (10) is closed and a support body region (44) for supporting the surface region, and wherein the surface region forms the first section (24) and the second section (28) is formed on the support body region (44) or is formed by the support body region (44).

12. Door (10) according to any of the preceding claims, **characterized in that** the color tone of the first material (30) is selected from a group of lighter color tones comprising a white color tone, a yellow color tone, a light gray color tone, a beige color tone, and the color tones RAL 1000, RAL 1001, RAL 1002, RAL 1003, RAL 1004, RAL 1005, RAL 1006, RAL 1007, RAL 1012, RAL 1013, RAL 1014, RAL 1015, RAL 1016, RAL 1017, RAL 1018, RAL 1021, RAL 1023, RAL 1026, RAL 1028, RAL 1033, RAL 1034, RAL 1037, RAL 2000, RAL 2003, RAL 2007, RAL 2008, RAL 3012, RAL 3015, RAL 3024, RAL 3026, RAL 6019, RAL 6021, RAL 6027, RAL 3034, RAL 6038, RAL 7030, RAL 7035, RAL 7038, RAL 7044, RAL 7047, RAL 8020, RAL 9001, RAL 9002, RAL 9003, RAL 9006, RAL 9010, RAL 9016, RAL 9018, RAL 9020.

13. Use of a sealing strip (22) comprising a first section (24) extending along the length of the sealing strip (22) made of a first material (26) and a second section (28) extending along the length of the sealing strip (22) made of a second material (30), wherein the first material (26) having a higher light reflection factor and a lower light absorption factor than the second material (30), as a sealing strip (22) for sealing a door gap (42), which sealing strip is mounted between a door leaf (16) and a frame (14) of a door (10), wherein the door (10) is designed as a flush-closing pivot door in the form of a room door for use as a bedroom door, and comprises the flush door leaf (16) that is formed from a continuous, jointless, and light-tight panel, and the frame (14) having a light color on a surface that is visible at least when the door (10) is open, wherein the first section (24) of the sealing strip (22) extending along the sealing strip (22) forms a visible surface (25) of the sealing strip (22) that is visible from the outside.

## Revendications

1. Porte (10) conçue comme une porte pivotante à fermeture affleurante sous la forme d'une porte de pièce destinée à être utilisée comme porte de chambre à coucher, avec un vantail de porte affleurant (16) formé d'un panneau continu, sans joint et étanche à la lumière, et un cadre (14) auquel est fixée au moins une bande d'étanchéité (22) pour étanchéifier une fente de porte (42) entre le vantail de porte (16) et le cadre, le cadre (14) ayant une couleur claire sur une surface qui est visible au moins lorsque la porte (10) est ouverte, **caractérisée en ce**
**qu'**une première section (24) de la bande d'étanchéité (22) s'étendant le long de la bande d'étanchéité (22), qui forme une surface visible (25) de la bande d'étanchéité (22) visible de l'extérieur, est formée à partir d'un premier matériau (28), et une deuxième section (28) de la bande d'étanchéité (22) s'étendant le long de la bande d'étanchéité (22) est formée à partir d'un deuxième matériau (30), le premier matériau (26) présentant un facteur de réflexion de la lumière plus élevé et un facteur d'absorption de la lumière plus faible que le deuxième matériau (30).

2. Porte (10) selon la revendication 1, **caractérisée en ce que** les surfaces visibles du vantail (16) et du cadre (14) ont la teinte claire.

3. Porte (10) selon la revendication 1 ou 2, **caractérisée en ce que** la teinte claire du cadre (14) ou la teinte claire du cadre (14) et la teinte du premier matériau (26) sont choisies parmi un groupe de teintes comprenant une teinte blanche, une teinte jaune, une teinte gris clair, une teinte beige et les teintes RAL 1000, RAL 1001, RAL 1002, RAL 1003, RAL 1004, RAL 1005, RAL 1006, RAL 1007, RAL 1012, RAL 1013, RAL 1014, RAL 1015, RAL 1016, RAL 1017, RAL 1018, RAL 1021, RAL 1023, RAL1026, RAL 1028, RAL 1033, RAL 1034, RAL 1037, RAL 2000, RAL 2003, RAL 2007, RAL 2008, RAL 3012, RAL 3015, RAL 3024, RAL 3026, RAL 6019, RAL 6021, RAL 6027, RAL 3034, RAL 6038, RAL 7030, RAL 7035, RAL 7038, RAL 7044, RAL 7047, RAL 8020, RAL 9001, RAL 9002, RAL 9003, RAL 9006, RAL 9010, RAL 9016, RAL 9018, RAL 9020.

4. Porte (10) selon l'une quelconque des revendications précédentes, **caractérisée en ce que**
la deuxième section (28) s'étend sur au moins une grande partie de la fente de porte (42) lorsque la porte (10) est fermée.

5. Porte (10) selon l'une quelconque des revendications précédentes, **caractérisée en ce que**
le vantail (16) et/ou le cadre (14) sont formés à partir de matériaux à base de bois.

6. Porte (10) selon l'une quelconque des revendications précédentes, **caractérisée en ce que**
le premier matériau (28) a une teinte plus claire et le deuxième matériau (30) a une teinte plus foncée.

7. Porte (10) selon l'une quelconque des revendications précédentes, **caractérisée en ce que**
la teinte du deuxième matériau (30) est choisie parmi le groupe des teintes plus foncées comprenant une teinte noire, une teinte gris foncé et les teintes RAL 1016, RAL 3007, RAL 3032, RAL 4004, RAL 4007, RAL 5004, RAL 5008, RAL 5011, RAL 5022, RAL 5026, RAL 6008, RAL 6009, RAL 6012, RAL 6015, RAL 6022, RAL 7000, RAL 7002, RAL 7005, RAL 7006, RAL 7008, RAL 7009, RAL 7010, RAL 7011, 7012, RAL 7013, RAL 7015, RAL 7016, RAL 7018, RAL 7021, RAL 7022, RAL 7024, RAL 7026, RAL 7031, RAL 7033, RAL 7039, RAL 7043, RAL 7046, RAL 7048, RAL 8001, RAL 8007, RAL 8011, RAL 8012, RAL 8014, RAL 8015, RAL 8016, RAL 8019, RAL 8022, RAL 8027, RAL 8028, RAL 9004, RAL 9005, RAL 9017, RAL 9021.

8. Porte (10) selon l'une quelconque des revendications précédentes, **caractérisée en ce que** le premier (28) et le deuxième (30) matériaux sont respectivement en plastique.

9. Porte (10) selon l'une quelconque des revendications précédentes, **caractérisée en ce que** le deuxième matériau (30) correspond au premier matériau (28) avec des pigments colorés ajoutés.

10. Porte (10) selon l'une quelconque des revendications précédentes, **caractérisée en ce que** la bande d'étanchéité (22) est formée par coextrusion à partir d'au moins le premier et le deuxième matériau (26, 30).

11. Porte (10) selon l'une quelconque des revendications précédentes, **caractérisée en ce que**
la bande d'étanchéité (22), vue en coupe transversale, comporte une région de base (32) destinée à être fixée à une rainure d'étanchéité (15) du cadre (14) et une région de lèvre (34) destinée à former au moins une lèvre d'étanchéité élastique (36, 38), la région de lèvre (34) présentant une zone de surface extérieure destinée à s'appuyer contre le vantail de porte (16) lorsque la porte (10) est fermée et une zone de corps de support (44) destinée à supporter la zone de surface, et dans laquelle la zone de surface forme la première section (24) et la deuxième section (28) est formée sur la zone de corps de support (44) ou est formée par la zone de corps de support (44).

12. Porte (10) selon l'une quelconque des revendications précédentes, **caractérisée en ce que**
la teinte du premier matériau (30) est choisie parmi un groupe de teintes plus claires comprenant une teinte blanche, une teinte jaune, une teinte gris clair, une teinte beige et les teintes RAL 1000, RAL 1001, RAL 1002, RAL 1003, RAL 1004, RAL 1005, RAL 1006, RAL 1007, RAL 1012, RAL 1013, RAL 1014, RAL 1015, RAL 1016, RAL 1017, RAL 1018, RAL 1021, RAL 1023, RAL 1026, RAL 1028, RAL 1033, RAL 1034, RAL 1037, RAL 2000, RAL 2003, RAL 2007, RAL 2008, RAL 3012, RAL 3015, RAL 3024, RAL 3026, RAL 6019, RAL 6021, RAL 6027, RAL 3034, RAL 6038, RAL 7030, RAL 7035, RAL 7038, RAL 7044, RAL 7047, RAL 8020, RAL 9001, RAL 9002, RAL 9003, RAL 9006, RAL 9010, RAL 9016, RAL 9018, RAL 9020.

13. Utilisation d'une bande d'étanchéité (22) comprenant une première section (24) s'étendant sur la longueur de la bande d'étanchéité (22) et constituée d'un premier matériau (26), et une deuxième section (28) s'étendant sur la longueur de la bande d'étanchéité (22) et constituée d'un deuxième matériau (30), dans laquelle le premier matériau (26) a un facteur de réflexion de la lumière plus élevé et un facteur d'absorption de la lumière plus faible que le deuxième matériau (30), comme bande d'étanchéité (22) pour étanchéifier une fente de porte (42), laquelle bande d'étanchéité étant montée entre un vantail de porte (16) et un cadre (14) d'une porte (10), dans laquelle la porte (10) est conçue comme une porte pivotante à fermeture affleurante sous la forme d'une porte de pièce destinée à être utilisée comme porte de chambre à coucher, et comprend le vantail de porte affleurant (16) qui est formé à partir d'un panneau continu, sans joint et étanche à la lumière, et le cadre (14) ayant une couleur claire sur une surface qui est visible au moins lorsque la porte (10) est ouverte, dans laquelle la première section (24) de la bande d'étanchéité (22) s'étendant le long de la bande d'étanchéité (22) forme une surface visible (25) de la bande d'étanchéité (22) qui est visible de l'extérieur.
